# FASCICULE DE BREVET EUROPEEN

(11) **EP 0 203 837 B1**
(45) Date de publication et mention de la délivrance du brevet: **18.04.1990**
(21) Numéro de dépôt: 86400895.8
(22) Date de dépôt: 24.04.1986
(51) Int. Cl.: A47G 29/12, E05B 63/00, E06B 5/10

(54) **Boîtier possédant une porte dont les moyens de verrouillage sont non accessibles de l'extérieur**
Gehäuse mit einer Tür, deren Schliessmittel nicht von aussen zugänglich sind
Casing comprising a door of which the locking means are not accessible from the exterior

(30) Priorité: 26.04.1985 FR 8506411
(43) Date de publication de la demande: 03.12.1986
(73) Titulaire: DECAYEUX S.A., F-80210 Feuquières-en-Vimeu (FR)
(72) Inventeur: Decayeux, Etienne, F-80210 Feuquières en Vimeu (FR)
(74) Mandataire: Lepeudry-Gautherat, Thérèse

(56) Documents cités:
- FR-A- 2 497 452
- US-A- 3 834 612
- US-A- 4 161 274

## Description

L'invention est relative à un boîtier conforme au préambule de la revendication 1 possédant une porte dont les moyens de verrouillage sont non accessibles de l'extérieur, afin qu'ils ne puissent être forcés par malveillance. Elle concerne notamment des boîtiers de dimensions importantes qui doivent être verrouillés en plusieurs points sur leur longueur et qui, disposés dans des lieux publics, doivent présenter une garantie contre toute manipulation abusive.

Ainsi, les grands ensembles immobiliers sont fréquement équipés de boîtes aux lettres collectives comprenant une porte principale donnant directement accès à plusieurs cases individuelles, chaque case étant par ailleurs accessible au moyen d'une porte individuelle montés dans la parte principale. Une porte principale est verrouillés au moyen d'un ou plusieurs doigts coopérant avec un bord de la boîte aux lettres, ces doigts risquant d'être forcés de l'extérieur au moyen d'un outil mince introduit dans la fente existant entre la porte et le boîte aux lettres: l'ensemble du contenu des différentes cases est alors accessible (FR-A-2,497,452 et US-A-3,834,612, révélant local chacun le préambule de la revendication 1.

Aussi, un des buts de l'invention est de proposer un boîtier possédant une porte dont les moyens de verrouillage sont non accessibles de l'extérieur.

Un autre but de l'invention est de fournir un tel boîtier, par example une boîte aux lettres, à un coût comparable à celui d'un boîtier traditionnel.

L'invention concerne à cet effet un boîtier délimité par une paroi dans laquelle est ménagée une ouverture, une porte étant prévue pour fermer ladite ouverture et comportant un dispositif de verrouillage qui peut coopérer avec un bord de ladite ouverture pour maintenir la porte en position fermée, caractérisé en ce que ledit bord comprend, vu en section, une première portion s'étendant vers l'intérieur du boîtier et perpendiculairement audit bord en direction d'une face de celui-ci opposée à l'ouverture, et prolongée perpendiculairement par une seconde portion s'étendant en direction d'un autre bord de l'ouverture opposé au premier, ledit dispositif de verrouillage coopérant avec ladite séconde portion.

Selon une variante de l'invention, un boîtier conforme du préambule de la revendication 1 est caractérisé en ce que ledit bord comprend, vu en section, une première portion s'étendant vers l'intérieur du boîtier et perpendiculairement audit bord en direction d'une face de celui-ci opposée à l'ouverture, et prolongée perpendiculairement par une seconde portion s'étendant en direction d'un autre bord de l'ouverture opposé au premier, elle-même prolongée perpendiculairement par une troisième portion s'étendant en direction de l'ouverture, ledit dispositif de verrouillage coopérant avec ladite troisième portion.

Des modes particuliers de l'invention apparaissent clans les revendications dépendants 2 et 4 à 6.

D'autres détails et avantages de l'invention apparaîtront au cours ce la description qui suit, d'un mode de réalisation donné à titre d'exemple non limitatif, en regard des figures annexées, parmi lesquelles.

la Figure 1 est une vue, en perspective et en élévation, d'une boîte aux lettres collective conforme à l'invention, en position ouverte et la Fiure 2 est une coupe transversale partielle selon la ligne II-II de la boîte aux lettres de la figure 1-en position fermée-montrant le détail de dispositif de verrouillage.

Il est représenté en figure 1 une boîte aux lettres collective 1 qui comprend une enceinte parallélé pipédique 2 de forme allongée dont une de ses faces principales 3 est ouverte. L'enceinte 2 comporte deux tablettes 4, 5 transversales définissant trois cases séparées et superposées 6, 7, pour le rangement du courrier.

L'enceinte 2 est prolongée vers l'intérieur, depuis en face ouverte 3 et le long d'un des bords longitudinaux 9 de cette face, par une feuillure 10 de section en forme de U. Ainsi, comme représenté sur la figure 2, le bord longitudinal 9 de la face ouverte 3 est prolongé, perpendiculairement et vers l'intérieur, par une première aile 11 de la feuillure en U 10. L'aile 11 est prolongée perpendiculairement, etvers le bord longitudinal opposé 12 de la face ouverte 3, par une base 13. Cette base 13 est prolongée perpendiculairement, et vers la face ouverte 3 de l'enceinte 2, par une deuxième aile 14 qui ne s'étend pas jusqu'à cette face. La distance entre cette deuxième aile 14 et la face ouverte 3 est sensiblement égals à l'épaisseur d'une porte destinée à fermer l'enceinte 2.

Dans cet exemple, une feuillure en L 15 est rapportée contre la feuillure en U 10: la base 16 de cette feuillure en L 15 est fixée contre la base 13 de la feuillure en U 10, par exemple par soudage par points. L'aile 18 de la feuillure en L 15 est disposée en regard de la deuxième aile 14 de la feuillure en U etelle en est écartée defaçon à ménager un léger espace entre ces ailes. L'aile 18 de la feuillure en L 15 s'etend donc parallèlement à la deuxième aile 14 de la feuillure en U, sur une même largeur en direction de la face ouverte 3 de l'enceinte 2.

Selon la figure 1, les deuxfeuillures en U 10 et en L 15 s'étendant en longueur sensiblement sur toute la hauteur de l'enceinte 2. La deuxième aile 14 de la feuillure en U 10 présente, réparties sur sa longueur, quatre découpes 19 à 22 connues en elles-mêmes. Chaque découpe est en forme de trou oblong disposé longituidinalement, et débouche sur le bord libre 23 de la deuxième aile 14.

La boîte aux lettres collective 1 comprend, outre l'enceinte 2, une porte collective 50 permettant de fermer l'enceinte 2. La porte collective 50 comporte un cadre rectangulaire 51 à l'intérieur duquel sont montées trois portes individuelles 52, 53, 54 superposées. Ces portes individuelles 52, 53, 54 comportent de façon classique une fente pour l'introduction de courrier et une étiquette d'identification. Elles sont articulées sur l'une des montants longitudinaux 55 du cadre 51 et se verrouillent de façon connue en soi sur le montant longitudinal opposé 56 au moyen de trois serrures respectives 57, 58, 59: la serrure 58 de la porte individuelle 53 (Figure 2) comprend une came 60 plane qui est entraînée en rotation pour coopérer avec une feuillure longitudinale plane 61 qui s'étend en largeur vers l'intérieur de cadre 51, depuis le bord intérieur 62 du montant 56 de ce cadre.

Le long de l'un des montants 55 de la porte collective 50 sont fixés des moyens d'articulation de cette porte (non représentés sur les figures), par exemple des charnières, qui sont réunis par ailleurs au bord longitudinal 13 de l'enceinte 2 opposé à la feuillure en U 10.

Sur le montant 56 de la porte collective 50 opposé à ces moyens d'articulation, est fixée une serrure 63 permettant de verrouiller cette porte sur l'enceinte 2. De façon connue en soi, cette serrure 63 entraîne en rotation un pignon 64 qui est monté sur la face intérieure 65 de la porte collective 50, et qui entraîne en translation une crémaillère 66. La crémaillère 66 s'étend le long de la porte collective 50 en étant orientée perpendiculairement par rapport à elle; elle est montée à coulissement sur la porte collective 50 par l'intermédiaire d'un profilé en L 67. La face non dentée de la crémaillère et tournée vers les moyens d'articulation de la porte collective 50, est équipée dans le présent exemple, de quatre doigts transversaux répartis sur sa longueur et destinés à pénétrer, de façon connue en soi, dans les quatre découpes 19 à 22 pratiquées dans la feuillure en U 10 de l'enceinte 2, de façon à verrouiller la porte collective 50. La serrure 63, le pignon 64, la crémaillère 66 et ses doigts transversaux, constituent le dispositif de verrouillage de la porte collective 50.

Comme représenté sur la figure 2, le doigt 68 pénètre dans la découpe 20 pratiquée dans la deuxième aile 14 de la feuillure en U 10. Ce doigt comporte, réparties de part et d'autre de la zone de coopération avec la deuxième aile 14, deux collerettes 69, 70 saillant latéralement, qui sont de dimension supérieure à celle de la découpe 20 et qui limitent le déplacement éventuel du doigt 68 perpendiculairement au plan de la deuxième aile 14.

Ainsi conçue, la boîte aux lettres collective ne peut pas être facilement ouverte par malveillance. On ne peut atteindre, au moyen d'un outil, le doigt 68, la porte collective 50 s'étendant-vue en section-de part et d'autre du doigt 68 et masquant donc ce doigt. Par ailleurs, la fente 71 existant entre le montant 56 de la porte collective 50 et le bord voisin 9 de l'enceinte 2 ne permet pas d'accéder directement, au moyen d'un outil mince, à une partie du dispositif de verrouillage. Un peut seulement tenter d'éloigner la porte collective 50 du bord 9 de l'enceinte en élargissant la fente 71: une telle manoeuvre conduit à rapprocher la crémaillère 66 de la deuxième aile 14 de la feuillure en U 10, et donc à renforcer la coopération entre cette aile 14 et le doigt 68.

En revanche, dans le cas des boîtes aux lettres classiques, la fente entre porte et enceinte permet d'accéder directement aux doigts de verrouillage diposés au droit de cette fente, pour cisailler ces doigts ou agir à force sur eux afin de les déplacer.

L'aile 18 de la feuillure en L 15 n'est qu'une aile supplémentaire évitant que les doigts de verrouillage n'abîment, dans leur déplacement, le courrier disposé dans les cases 6, 7, 8.

L'invention ne concerne pas que les boîtes aux lettres collectives mais tout boîtier, notamment de longueur importante, pour lequel il faut prévoir un mécanisme de verrouillage multipoint non accessible de l'extérieur: par exemple des malles, des boîtiers à bagages disposés dans les gares, des boîtiers de protection pour équipment collectif disposés sur les voies publiques, tels que des boîtiers électriques ou des boîtiers-incendre, etc...

Selon un autre mode de réalisation de l'invention non représenté sur les Figures, il peut être prévu un dispositif de verrouillage de la porte sur le boîtier qui coopère, non pas avec l'aile 14 comme dans le présent exemple, mais avec la base 13 de la feuillure en U 10.

## Revendications

1. Boîtier délimité par une paroi dans laquelle est ménagée une ouverture, une porte (50) étant prévue pour fermer ladite ouverture et comportant un dispositif de verrouillage (63, 66, 68) qui peut coopérer avec un bord (9) de ladite ouverture pour maintenir la porte en position fermée, caractérisé en ce que ledit bord (9) comprend, vue en section, une première portion (11) s'étendant vers l'intérieur du boîtier et perpendiculairement audit bord (9) en direction d'une face de celui-ci opposée à l'ouverture, et prolongée perpendiculairement par une seconde portion (13) s'étendant en direction d'un autre bord (12) de l'ouverture opposé au premier (9), ledit dispositif de verrouillage (63, 66, 68) coopérerant avec ladite seconde portion (13).

2. Boîtier selon la revendication 1, caractérisé en ce que le bord (9) coopérant avec le dispositif de verrouillage comprend une troisième portion (18) qui prolonger perpendiculairement ladite seconde portion (13) et s'étend en direction de l'ouverture.

3. Boîtier délimité par une paroi dans laquelle est ménagée une ouverture, une porte (50) étant prévue pour fermer ladite ouverture et comportant un disposditif de verrouillage (63, 66, 68) qui peut coopérer avec un bord (9) de ladite ouverture pour maintenir la porte en position fermée, caractérisé en ce que ledit bord (9) comprend, vu en section, une première portion (11) s'étendant vers l'intérieur du boîtier et perpendiculairement audit bord (9) en direction d'une face de celui-ci opposée à l'ouverture, et prolongée perpendiculairement par une seconde portion (13) s'étendant en direction d'un autre bord (12) de l'ouverture opposé au premier (9), elle-même prolongée perpendiculairement par une troisième portion (14) s'étendant en direction de l'ouverture, ladite dispositif de verrouillage (63, 66, 68) coopérerant avec ladite troisième portion (14).

4. Boîtier selon la revendication 3, caractérisé en ce que le bord (9) coopérant avec le dispositif de verrouillage comprend une quatrième portion (18) qui s'étend parallèlement à ladite troisième portion (14) et au voisinage de celle-ci, du côté de la troisième portion qui est le plus éloigné de ladite première portion (11).

5. Boîtier selon l'une quelconque des revendications précédentes, caractérisé en ce que ledit dispositif de verrouillage comprend au moins un doigt (68) monté mobile sur la porte (50) de façon à pouvoir être déplacé parallèlement à celle-ci, la portion de bord (13,14) coopérant avec le dispositif de verrouillage présentant une découpe ouverte (19) qui s'étend selon la revendication de déplacement dudit doigt (68) et à l'intérieur de laquelle ledit doigt est introduit, et verrouillé par déplacement.

6. Boîtier selon l'une quelconque des revendications précédentes, caractérisé en ce qu'il comprend une pluralité de cases (6, 7, 8), ladite porte-ou porte collective (50)-comportant un nombre correspondant de portes individuelles (52, 53, 54) permettant l'accès à chacune desdites cases lorqu'elle est verrouillée, chaque porte individuelle comportant des moyens de verrouillage (57, 58, 59) par lesquels elle est maintenue fermée.

## Patentansprüche

1. Gehäuse, das von einer Wand begrenzt wird, in der eine Öffnung ausgebildet ist, wobei eine Tür (50) vorgesehen ist, um die genannte Öffnung zu schließen und die eine Schließvorrichtung (63, 66, 68) aufweist, die mit einem Rand (9) der genannten Öffnung zusammenwirken kann, um die Tür in Schließstellung zu halten, dadurch gekennzeichnet, daß der Rand (9) in Schnittansicht einen ersten Bereich (11) aufweist, der sich in das Gehäuseinnere und senkrecht zu dem genannten Rand (9) erstreckt in Richtung einer Seite von diesem, die der Öffnung gegenüberliegt und senkrecht durch einen zweiten Bereich (13) verlängert ist, der sich in Richtung eines anderen Randes (12) der Öffnung dem ersten (9) gegenüberliegend erstreckt, wobei die genannte Schließvorrichtung (63, 66, 68) mit dem zweiten Bereich (13) zusammenwirkt.

2. Gehäuse nach Anspruch 1, dadurch gekennzeichnet, daß der mit der Schließvorrichtung zusammenwirkende Rand (9) einen dritten Bereich (18) aufweist, der senkrecht den genannten zweiten Bereich (13) verlängert und sich in Richtung der Öffnung erstreckt.

3. Gehäuse, das von einer Wand begrenzt wird, in der eine Öffnung ausgebildet ist, wobei eine Tür (50) vorgesehen ist, um die genannte Öffnung zu schließen und eine Schließvorrichtung (63, 66, 68) aufweist, die mit einem Rand (9) der genannten Öffnung zusammenwirken kann, um die Tür in Schließstellung zu halten, dadurch gekennzeichnet, daß der genannte Rand (9) in Schnittansicht einen ersten Bereich (11) aufweist, der sich in das Gehäuseinnere und senkrecht zu dem Rand (9) in Richtung auf eine Seite von diesem gegenüberliegend der Öffnung erstreckt, und senkrecht durch einen zweiten Bereich (13) verlängert ist, der sich in Richtung auf einen anderen Rand (12) der Öffnung gegenüberliegend der ersten (9) erstreckt, wobei dieser selbst senkrecht durch einen dritten Bereich (14) verlängert ist, der sich in Richtung der Öffnung erstreckt, wobei die genannte Schließvorrichtung (63, 66, 68) mit dem dritten Bereich (14) zusammenwirkt.

4. Gehäuse nach Anspruch 3, dadurch gekennzeichnet, daß der Rand (9), der mit der Schließvorrichtung zusammenwirkt, einen vierten Bereich (18) aufweist, der sich parallel zum dritten Bereich (14) und in der Nähe von diesem erstreckt, auf der Seite des dritten Bereiches, der weiter von dem ersten Bereich (11) entfernt ist.

5. Gehäuse nach einem der vorhergehenden Ansprüche, dadurch gekennzeichnet, daß die Schließvorrichtung wenigstens einen Finger (68) aufweist, der bewegbar auf der Tür (50) derart angeordnet ist, um parallel zu dieser bewegbar zu sein, wobei der Randbereich (13, 14), der mit der Schließvorrichtung zusammenwirkt, eine Ausnehmung (19) aufweist, die sich entlang der Bewegungsrichtung des Fingers (68) erstreckt und in deren Inneren der genannte Finger eingeführt ist und durch Bewegung verriegelt wird.

6. Gehäuse nach einem der vorhergehenden Ansprüche, dadurch gekennzeichnet, daß es eine Mehrzahl von Abteilen (6, 7, 8) aufweist, wobei die Tür-oder gemeinsame Tür (50-eine entsprechende Anzahl von Einzelturen (52, 53, 54) aufweist, die den Zugang zu jedem einzelnen der genannten Abteile erlauben, wenn sie verriegelt ist, wobei jede einzelne Tür Schließeinrichtungen (57, 58, 59) aufweist, durch die sie geschlossen - gehalten wird.

## Claims

1. Casing delimited by a wall in which is arranged an opening, a door (50) being provided to close the said opening and comprising a locking device (63, 66, 68) which can cooperate with a rim (9) of the said opening to keep the door in the closed position, characterized in that the said rim (9), viewed in section, comprises a first portion (11) which extends towards the interior of the casing, perpendicularly to the said rim (9), towards a face of the casing opposite the opening, and is extended perpendicularly by a second portion (13) which extends towards another rim (12) of the opening, which rim (12) is opposite the first rim (9), the said locking device (63, 66, 68) cooperating with the said second portion (13).

2. Casing according to claim 1, characterised in that the rim (9) cooperating with the locking device comprises a third portion (18) which extends the said second portion (13) perpendicularly and extends towards the opening.

3. Casing delimited by a wall in which is arranged an opening, a door (50) being provided to close the said opening and comprising a locking device (63, 66, 68) which can cooperate with a rim (9) of the said opening to keep the door in the closed position, characterised in that the said rim (9), viewed in section, comprises a first portion (11) which extends towards the interior of the casing, perpendicularly to the said rim (9), towards a face of the casing opposite the opening, and is extended perpendicularly by a second portion (13) which extends towards another rim (12) of the opening, which rim (12) is opposite the first rim (9), and is itself extended perpendicularly by a third portion (14) extending towards the opening, the said locking device (63, 66, 68) cooperating with the said third portion (14).

4. Casing according to claim 3, characterised in that the rim (9) cooperating with the locking device comprises a fourth portion (18) which extends parallel to and close to the said third portion (14), on the side of the third portion which is the further away from the said first portion (11).

5. Casing according to any one of the preceding claims, characterised in that the said locking device comprises at least one finger (68) which is movably mounted on the door (50) in such a manner that it can be displaced parallel to the latter, the rim portion (13,14) that cooperates with the locking device having an open cutaway portion (19) which extends in the direction of displacement of the said finger (68) and into the interior of which the said finger is introduced and locked by displacement.

6. Casing according to any one of the preceding claims, characterised in that it comprises a plurality of compartments (6, 7, 8), the said door, or collective door (50), comprising a corresponding number of individual doors (52, 53, 54) which permit access to each of the said compartments when it is locked, each individual door comprising locking means (57, 58, 59) by means of which it is kept closed.
